# EUROPÄISCHE PATENTSCHRIFT

(11) **EP 0 689 864 B1**
(45) Veröffentlichungstag und Bekanntmachung des Hinweises auf die Patenterteilung: **29.12.1997**
(21) Anmeldenummer: 95110114.6
(22) Anmeldetag: 29.06.1995
(51) Int. Cl.: B01F 15/00

(54) **Abdeckhaube zur Abdeckung insbesondere von oben offenen Behältern**
Protective hood for covering especially upwardly open receptacles
Couvercle de fermeture pour fermer en particulier des récipients ouverts à leur face supérieure

(30) Priorität: 01.07.1994 DE 9410628 U
(43) Veröffentlichungstag der Anmeldung: 03.01.1996
(73) Patentinhaber: Nijs, Guido Dipl.-Ing., D-73252 Lenningen (DE)
(72) Erfinder: Nijs, Guido Dipl.-Ing., D-73252 Lenningen (DE)
(74) Vertreter: Vetter, Hans, Dipl.-Phys. Dr.

(56) Entgegenhaltungen:
- EP-A- 0 512 172
- EP-A- 0 599 146
- DE-A- 3 826 340
- DE-U- 9 010 727
- US-A- 5 306 083

## Beschreibung

Die Erfindung betrifft eine Abdeckhaube zur Abdeckung insbesondere von offenen Behältern und zur Absaugung von gas-, dampf-, aerosol- und/oder staubförmigen Emissionen, während einer diese Emissionen erzeugenden manuellen oder maschinellen Tätigkeit, mit einem oberhalb der Behälteröffnung oder der abzusaugenden Einrichtungpositionierbaren und diese im wesentlichen horizontal übergreifenden, plattenartigen Abdeckteil, das eine segmentartige Öffnung besitzt, mit einem im geschlossenen Zustand die segmentartige Öffnung überdeckenden, segmentartigen Verschlußteil, das von der Öffnung wegschwenkbar ausgebildet ist, mit einem am äußeren Rand des Abdeckteils und des Verschlußteils angeordneten und sich im wesentlichen nach unten erstreckenden Abdeckvorhang und mit einem an eine Absaugeinrichtung anschließbaren Absauganschluß.

Derartige Behälter dienen beispielsweise zum Vermischen und Verrühren von Farben, Lacken, Lösungsmitteln, Klebstoffen, Harzen, Farbstoffen und/oder Pigmenten, wobei beim Rühren oder Vermischen oder beim Einfüllen der gas-, dampf-, aerosol- und/oder staubförmige Emissionen auftreten können, die eine Abdeckung und Absaugung erforderlich machen.

Zum Absaugen dieser Emissionen sind aus der DE 38 26 340 A1 und der EP-A-0 586 783 Abdeckhauben der eingangs genannten Gattung bekannt, bei denen der Absauganschluß für die Absaugeinrichtung am horizontalen, plattenartigen Abdeckteil angeordnet ist. Dies hat den Nachteil, daß zwar das segmentartige Verschlußteil verschwenkbar ausgebildet werden kann, nicht dagegen das die Behälteröffnung im übrigen übergreifende Abdeckteil. Darüber hinaus ist der Schwenkbereich des Verschlußteils durch den Absauganschluß begrenzt, so daß entweder nur ein Verschwenken in einer Richtung möglich ist oder daß der Öffnungswinkel der segmentartigen Öffnung und des Verschlußteils begrenzt ist. Es hat sich in der Praxis herausgestellt, daß zwar der Einfüllvorgang von zu verrührendem Material meistens von derselben Seite her erfolgt, jedoch steht die Bedienperson häufig während des Rührvorgangs an einer von der Einfüllposition abweichenden Position, um das Rührwerk zu bedienen. Von dieser Position aus sollte sie zumindest gelegentlich den Zustand des Rührguts beobachten und auch manchmal Rührgut von der Innenwandung des Behälters abstreifen können. Dies ist bei den bekannten Abdeckhauben entweder gar nicht oder nur sehr beschränkt möglich.

Eine Aufgabe der vorliegenden Erfindung besteht darin, eine Abdeckhaube der eingangs genannten Gattung zu schaffen, die an beliebigen Umfangsstellen schnell und einfach geöffnet werden kann.

Diese Aufgabe wird erfindungsgemäß dadurch gelöst, daß das Abdeckteil um eine vertikale Achse drehbar an einem Absaugrohr gelagert ist, das sich vom Abdeckteil aus nach oben erstreckt und dort an einer Haltevorrichtung fixiert ist, daß wenigstens ein Durchlaß zwischen dem Inneren des Absaugrohrs und dem Bereich unterhalb des Abdeckteils vorgesehen ist und daß der Absauganschluß am Absaugrohr angeordnet ist.

Da der Absauganschluß erfindungsgemäß am fest fixierten Absaugrohr, also oberhalb der eigentlichen Abdeckhaube, angeordnet ist, kann das Abdeckteil drehbar an diesem Absaugrohr gelagert werden, so daß es um 360° drehbar ist, das heißt, die segmentartige Öffnung kann an jede beliebige Umfangsstelle gedreht und durch Verschwenken des Verschlußteils geöffnet werden. Dies bedeutet, daß beispielsweise ein zu verrührendes Mischgut von jeder beliebigen Stelle aus wahlweise eingebracht werden kann, und daß der Rührvorgang ebenfalls von jeder beliebigen Stelle aus beobachtet oder manuell korrigiert werden kann. Dies trifft auch für andere abzusaugende Einrichtungen zu, wie Schweißplätze.

Durch die in den Unteransprüchen aufgeführten Maßnahmen sind vorteilhafte Weiterbildungen und Verbesserungen der im Anspruch 1 angegebenen Abdeckhaube möglich.

In einer bevorzugten Ausführung ist die Haltevorrichtung ein Rührgerät, wobei eine vertikale Antriebswelle für ein Rührwerkzeug durch das Absaugrohr und das Abdeckteil verläuft. Das Rührgerät besteht dabei vorzugsweise im wesentlichen aus einem Ständer und einem daran angeordneten Ausleger für die Antriebswelle, wobei das Absaugrohr am Ausleger fixiert ist. Durch Verfahren des Haltearms in vertikaler Richtung kann die Abdeckhaube zum Auswechseln des Behälters angehoben werden.

In einer vorteilhaften konstruktiven Ausgestaltung ist das Absaugrohr über ein Ringlager mit dem Abdeckteil verbunden, und das Abdeckteil ist seinerseits über ein Ringlager oder eine andere drehbare Schwenkführung mit dem Verschlußteil verbunden. Dabei sind die beiden Ringlager zum Verschwenken des Abdeckteils und des Verschlußteils zweckmäßigerweise konzentrisch zum Absaugrohr angeordnet.

Um bei relativ kleiner Absaugleistung verhindern zu können, daß Emissionen durch den Zwischenbereich zwischen der Behälterwandung und dem Abdeckvorhang nach außen gelangen können, ist das Abdeckteil an seiner Unterseite am radial äußeren Endbereich mit wenigstens einer Absaugöffnung versehen, die über wenigstens einen Kanal mit dem Innenraum des im übrigen zur Unterseite des Abdeckteils im wesentlichen abgeschlossenen Absaugrohrs verbunden ist. Hierdurch erfolgt die Absaugung konzentriert am radial äußeren Endbereich des Abdeckteils, der diesem Zwischenbereich zwischen der Behälter-Außenwandung und dem Abdeckvorhang unmittelbar benachbart ist.

Der Kanal kann dabei in vorteilhafter Ausgestaltung durch den Zwischenbereich einer doppelten Wandung des Abdeckteils gebildet sein. Dabei bildet zweckmäßigerweise die untere Wandung der doppelten Wandung zu einer vom äußeren Rand der oberen Wandung aus sich nach unten erstreckenden Vertikalwandung oder zum Abdeckvorhang hin einen Absaugschlitz, der die Absaugöffnung bildet. Dieser kann am von der segmentartigen Öffnung abgewandten Bereich des Abdeckteils verbreitert sein.

Das Abdeckteil ist an seiner Unterseite mit einem im wesentlichen koaxial zum Absaugrohr angeordneten und dessen am Abdeckteil mündende Öffnung im wesentlichen verschließenden rohrartigen Gehäuse versehen, durch das verschiedene zusätzliche Absaugströmungen erzeugt werden können. Insbesondere ist eine vertikale Ringwandung des Gehäuses beabstandet von einer äußeren Wandung umgeben, wobei sich die äußere Wandung nur über einen Teilbereich des Umfangs der Ringwandung erstreckt. Der Zwischenraum zwischen der Ringwandung und der äußeren Wandung ist als Absaugbereich mit vertikalen Absaugschlitzen ausgebildet, der mit dem Absaugrohr verbunden ist. Die äußere Wandung erstreckt sich dabei vorzugsweise bis an den Bereich der segmentartigen Öffnung des Abdeckteils, so daß bei geöffnetem Verschlußteil Emissionen im Bereich der segmentartigen Öffnung durch diese vertikalen Absaugschlitze abgesaugt werden können.

Eine im wesentlichen horizontale untere Wandung des Gehäuses besitzt eine Durchgangsöffnung für die vertikale Antriebswelle des Rührwerks. Dabei erstreckt sich die untere Wandung des Gehäuses bis zur äußeren Wandung des Gehäuses, so daß der vorstehend beschriebene Absaugbereich und die vertikalen Absaugschlitze gebildet werden können.

Die untere Wandung des Gehäuses liegt im wesentlichen dichtend an der vertikalen Antriebswelle an. Dies ist jedoch dann nicht erforderlich, wenn auch an der unteren Wandung Absaugöffnungen vorhanden sein sollen. Deren Größe ist zweckmäßigerweise verstellbar ausgebildet.

Am Absauganschluß des Absaugrohrs kann entweder ein flexibler Absaugschlauch oder ein sich radial außerhalb des Abdeckteils abgewinkelt nach unten erstreckendes Absaugrohr angeschlossen werden, dessen vertikaler Teilbereich zusammen mit einem vertikalen Teilbereich eines weiteren, nachgeschalteten Absaugrohrs einen teleskopartig in seiner Länge veränderbaren Verbindungsbereich bildet. Während der flexible Absaugschlauch eine kostengünstigere Lösung darstellt, besitzt das Absaugrohr einen geringeren Strömungswiderstand, und die Gefahr ist geringer, daß sich feste Emissionsbestandteile ablagern.

Ausführungsbeispiele der Erfindung sind in der Zeichnung dargestellt und in der nachfolgenden Beschreibung näher erläutert. Es zeigen:
- Fig. 1: ein Ausführungsbeispiel einer Abdeckhaube zur Abdeckung eines Behälters, in den ein Rührwerkzeug eines Rührgeräts eintaucht, in einer Seitenansicht, wobei die Abdeckhaube im Schnitt dargestellt ist,
- Fig. 2: eine vergrößerte Darstellung des Lagerbereichs der Abdeckhaube,
- Fig. 3: die Abdeckhaube bei geöffnetem Verschlußteil in einer Ansicht von oben,
- Fig. 4: eine Detaildarstellung der unteren Wandung des rohrförmigen Gehäuses am Abdeckteil und
- Fig. 5: ein weiteres Beispiel für eine Absaugvorrichtung mit einem teleskopartig verstellbaren Absaugrohr.

Das in Fig. 1 dargestellte Rührgerät besteht aus einem auf einem Untergrund stehenden oder befestigten Ständer 10, der oben einen galgenartigen Ausleger 11 trägt. Von einem vom Ständer 10 entfernten Endbereich des Auslegers 11 aus erstreckt sich eine Antriebswelle 12 nach unten, die in einen oben offenen Behälter 13 eintaucht und am unteren Endbereich ein Rührwerkzeug 14 trägt. Die Antriebswelle 12 wird von einem Antriebsmotor 15 angetrieben. Zum Auswechseln bzw. Positionieren oder Wegbringen des Behälters 13 wird der Ausleger 11 vertikal nach oben verfahren. Hierzu dient ein im Ständer 10 angeordneter, nicht dargestellter elektromotorischer oder fluidischer Stellantrieb.

Gemäß den Fig. 1 bis 3 ist ein die Antriebswelle 12 umgreifendes Absaugrohr 16 am Ausleger 11 fixiert, das auch als Halterohr dient und das mit seinem unteren Endbereich über ein Ringlager 17 mit einem plattenförmigen Abdeckteil 18 so verbunden ist, daß das Abdeckteil 18 am Absaugrohr 16 drehbar gelagert ist. Das Abdeckteil 18 besitzt eine gemäß Fig. 3 im wesentlichen kreisringförmige Gestalt mit einer segmentartigen Öffnung 19. Das Abdeckteil 18 übergreift radial die obere Öffnung des Behälters 13, wobei seine Größe so bemessen ist, daß der größtmögliche einzusetzende Behälter 13 noch übergriffen wird.

Vom äußeren radialen Randbereich des Abdeckteils 18 aus erstreckt sich ein Abdeckvorhang vertikal nach unten, wobei ein erster mit dem Abdeckteil 18 verbundener Teilbereich 20 durch eine formsteife Wandung gebildet wid, die beispielsweise aus demselben Material wie das Abdeckteil 18 besteht, also beispielsweise aus Blech oder Kunststoff. Am unteren Ende dieses ersten formsteifen Teilbereichs 20 schließt sich ein zweiter, größerer Teilbereich 21 an, der aus flexiblem Material besteht. Prinzipiell können die beiden Teilbereiche 20, 21 jedoch auch durchgehend aus formsteifem oder flexiblem Material bestehen.

Radial außerhalb des Ringlagers 17 und unmittelbar benachbart ist ein zweites konzentrisches Ringlager 22 am Abdeckteil 18 angebracht, über das ein segmenartiges Verschlußteil 23 drehbar am Abdeckteil 18 gelagert ist. Das Winkelsegment des segmentartigen Verschlußteils 13 ist geringfügig größer als das Winkelsegment der segmentartigen Öffnung 19, so daß diese mittels dieses Verschlußteils 23 abgedeckt werden kann. In Fig. 3 ist eine Position dargestellt, in der das segmentartige Verschlußteil 23 von der segmentartigen Öffnung 19 weggeschwenkt ist. Am radial äußeren Endbereich des Verschlußteils 23 ist wiederum ein sich vertikal nach unten erstreckender flexibler Abdeckvorhang 24 befestigt, so daß die Abdeckhaube im geschlossenen Zustand des Verschlußteils 23 den oberen Bereich des Behälters 13 glocken- oder becherartig übergreift.

Insbesondere dann, wenn konstruktionsbedingt das innere Ringlager 17 bereits einen so großen Durchmesser aufweist, daß die verbleibende Öffnung 19 schon relativ klein ist, kann anstelle des zweiten äußeren konzentrischen Ringlagers 22 auch eine andere drehbare Schwenkführung dienen. Beispielsweise kann das Verschlußteil 23 an Rollen geführt sein, wobei eine Rollenführung auch oberhalb des Ringlagers 17 angeordnet sein kann, z.B. auch am Absaugrohr.

Das Abdeckteil 18 ist doppelwandig ausgebildet, das heißt, unterhalb desselben erstreckt sich beabstandet eine zweite untere Wandung 25 unter Bildung eines als Absaugkanal dienenden Zwischenraums 26. Gemäß Fig. 3 erstreckt sich die untere Wandung 25 radial außen nicht ganz bis zum ersten Teilbereich 20 des Abdeckvorhangs hin, so daß am radial äußeren Endbereich des Abdeckteils 18 unterhalb desselben ein ringförmiger Absaugschlitz 27 zwischen der radial äußeren Kante der unteren Wandung 25 und dem ersten Teilbereich 20 des Abdeckvorhangs gebildet wird. Die Breite dieses ringförmigen Absaugschlitzes 27 verändert sich kontinuierlich, ist am der Öffnung 19 gegenüberliegenden Bereich am größten und geht zur Öffnung 19 hin gegen Null. Vom radial äußeren Rand der unteren Wandung 25 aus erstreckt sich ein Strömungsblech 43 vertikal nach unten, das je nach Ausführung auch entfallen kann.

An der Unterseite des Abdeckteils 18 ist im wesentlichen fluchtend mit dem Absaugrohr 16 und konzentrisch dazu ein rohrförmiges Gehäuse 28 angebracht. Dieses besitzt eine rohrförmige, die Antriebswelle 12 vollständig umgreifende Innenwandung 29 und radial beabstandet dazu eine Außenwandung 30, die sich jedoch nicht über den Bereich der segmentartigen Öffnung 19 erstreckt, so daß an dessen Randbereichen zwischen der Innenwandung 29 und der Außenwandung 30 jeweils ein vertikaler Absaugschlitz gebildet wird und der Zwischenraum 31 zwischen der Innenwandung 29 und der Außenwandung 30 hierzu einen Absaugkanal bildet.

An der Unterseite der Innenwandung 29 und der Außenwandung 30 ist der Zwischenraum 31 verschlossen. Weiterhin verschließt eine untere ringförmige Wandung 32 zwischen der Innenwandung 29 und der Antriebswelle 12 das Gehäuse 28 nach unten. Diese untere Wandung 32 besteht beispielsweise aus flexiblem Material und liegt dichtend an der Antriebswelle 12 an. Das Gehäuse 28 verschließt somit im wesentlichen die Öffnung im Abdeckteil 18 zum Absaugrohr 16 hin nach unten.

Die untere Wandung 32 kann sich selbstverständlich auch bis zur Außenwandung 30 erstrecken und dabei zusätzlich den Zwischenraum 31 nach unten abschließen.

Seitlich am Absaugrohr 16 ist ein Absauganschluß 33 angeordnet, an den ein Absaugschlauch 34 angeschlossen ist. In diesem Absaugschlauch 34, der in einem ersten Teilbereich auch als starres Rohr ausgebildet sein kann, ist eine als Drosselklappe 35 ausgebildete Drosseleinrichtung angeordnet, um die Absaugleistung einstellen zu können.

Im Betrieb wird zunächst der Ausleger 11 so weit hochgefahren, daß der Behälter 13 positioniert werden kann. Beim anschließenden Absenken taucht dann die Antriebswelle 13 mit dem Rührwerkzeug 14 in den Behälter 13 ein. Der Absaugschlauch 34 verformt sich bei dieser Bewegung elastisch.

Nun wird das zu vermischende bzw. zu verrührende Material eingefüllt, üblicherweise an einer dem Ständer 10 gegenüberliegenden Stelle des Behälters 13. Hierzu wird das Verschlußteil 23 gemäß Fig. 3 geöffnet und das Abdeckteil 18 in eine Position geschwenkt, in der die segmentartige Öffnung 19 an der gewünschten Einfüllstelle liegt. Das Absaugrohr 16 und der Absaugschlauch 34 bleiben dabei ortsfest. Zum Einfüllen wird ein nicht dargestelltes, mit dem Absaugschlauch 34 verbundenes Absauggebläse eingeschaltet und die Drosselklappe 35 auf große Absaugleistung eingestellt. Dies kann beispielsweise beim Öffnen des Verschlußteils 23 auch automatisch erfolgen. Beim Einfüllen entstehende Emissionen werden einerseits am radial äußeren Endbereich der Abdeckhaube über den Absaugschlitz 27 und den Zwischenraum 26 abgesaugt, während im Bereich der segmentartigen Öffnung 19 zusätzlich eine Absaugung über den Zwischenraum 31 erfolgt. Dies ist in Fig. 2 durch entsprechende Pfeile dargestellt.

Nach dem Einfüllen wird das Verschlußteil 23 zur Abdeckung der segmentartigen Öffnung 19 verschlossen, und danach (oder auch schon vorher) kann die Rührvorrichtung eingeschaltet werden. Die Absaugung kann jetzt mit verminderter Leistung durch entsprechendes Einstellen der Drosselklappe 35 erfolgen. Während des Rührvorgangs befindet sich die Bedienperson im allgemeinen neben dem Ständer 10, an dem üblicherweise die in Fig. 1 nicht dargestellten Bedienorgane angeordnet sind. Um den Rührvorgang und das Rührgut gelegentlich beobachten zu können, kann die Bedienperson das Abdeckteil 18 insgesamt so verschwenken, daß die segmentartige Öffnung 19 jetzt zu einer Position neben dem Ständer 10 hinweist. Durch Öffnen des Verschlußteils 23 kann der Rührvorgang beobachtet werden, und es ist auch möglich, in den Rührvorgang manuell einzugreifen, z.B. indem an der Wandung des Behälters 13 haftendes Rührgut abgestreift wird. Nach dem Rührvorgang wird der Ausleger 11 wieder hochgefahren, so daß der Behälter 13 entnommen werden kann.

Insbesondere bei kleineren Rühranlagen ist es auch möglich, auf eine vertikale Verfahrbarkeit des Auslegers 11 zu verzichten und dafür die Antriebswelle 12 an- und abkoppelbar auszubilden. Der Behälter 13 kann dann seitlich im Bereich der segmentartigen Öffnung 19 eingeschoben und herausgezogen werden, da im Bereich der segmentartigen Öffnung 19 der Abdeckvorhang 20, 21 unterbrochen ist.

Falls zusätzliche Absaugöffnungen an der Unterseite des Gehäuses 28 erforderlich sind, kann anstelle der unteren Wandung 32 auch die in Fig. 4 dargestellte Wandung 36 vorgesehen werden. Sie enthält vier segmentartige Absaugöffnungen 37, die durch eine entsprechende Anordnung von segmentartigen Verschlußelementen 38 verschließbar sind, so daß hierdurch der Querschnitt der Absaugöffnungen 37 kontinuierlich einstellbar ist. Falls derartige zusätzliche Absaugöffnungen 37 an der unteren Wandung 36 vorgesehen sind, kann auf eine dichtende Anlage der Wandung 36 an der Antriebswelle 12 verzichtet werden.

Bei dem in Fig. 5 dargestellten Ausführungsbeispiel ist der flexible Absaugschlauch 34 durch ein starres, winkelförmiges Absaugrohr 39 ersetzt, das vom Absaugrohr 16 aus zunächst horizontal entlang des Abdeckteils 18 und dann vertikal nach unten entlang des Absaugvorhangs 20, 21 verläuft. In den vertikalen Teilbereich 40 des Absaugrohrs 39 greift von unten her ein vertikaler Teilbereich 41 eines weiteren, nachgeschalteten Absaugrohrs 42 ein, wobei die beiden vertikalen Teilbereiche 40, 41 eine teleskopartig in ihrer Länge veränderbare Anschlußstelle bilden. Hierdurch kann durch Hochfahren des Auslegers 11 die Abdeckhaube hochgefahren werden, ohne daß die beiden Absaugrohre 39, 42 voneinander gelöst werden.

Die Erfindung ist nicht nur auf Abdeckhauben für Rührvorrichtungen beschränkt, sondern kann auch überall dort Anwendung finden, wo Geräte oder Einrichtungen zur Vermeidung von Emissionen abgedeckt werden müssen, z.B. Schweißplätze. Das Absaugrohr 16 kann bei solchen Anwendungen an beliebigen Haltevorrichtungen fixiert werden, beispielsweise an Tragarmen oder Galgen.

Die untere Wandung 25 kann in einer Ausgestaltung der Erfindung auch abnehmbar bzw. auswechselbar ausgebildet sein, um die aufwendige Reinigung durch einen einfachen Auswechselvorgang einer die untere Wandung 25 bildenden Platte ersetzen zu können. Entsprechend ist es beispielsweise auch möglich, die Außenwandung 30 des rohrförmigen Gehäuses 28 auswechselbar auszubilden.

## Patentansprüche

1. Abdeckhaube zur Abdeckung insbesondere von oben offenen Behältern und zur Absaugung von gas-, dampf-, aerosol- und/oder staubförmigen Emissionen während einer diese Emissionen erzeugenden manuellen oder maschinellen Tätigkeit, mit einem oberhalb der Behälteröffnung oder der abzusaugenden Einrichtung positionierbaren und diese im wesentlichen horizontal übergreifenden, plattenartigen Abdeckteil, das eine segmentartige Öffnung besitzt, mit einem im geschlossenen Zustand die segmentartige Öffnung überdeckenden, segmentartigen Verschlußteil, das von der Öffnung wegschwenkbar ausgebildet ist, mit einem am äußeren Rand des Abdeckteils und des Verschlußteils angeordneten und sich im wesentlichen nach unten erstreckenden Abdeckvorhang und mit einem an eine Absaugeinrichtung anschließbaren Absauganschluß, dadurch gekennzeichnet, daß das Abdeckteil (18) um eine vertikale Achse drehbar an einem zentralen Absaugrohr (16) gelagert ist, das sich vom Abdeckteil (18) aus nach oben erstreckt und dort an einer Haltevorrichtung (11) fixiert ist, daß wenigstens ein Durchlaß (27; 37) zwischen dem Inneren des Absaugrohrs (16) und dem Bereich unterhalb des Abdeckteils (18) vorgesehen ist und daß der Absauganschluß (33) am Absaugrohr (16) angeordnet ist.

2. Abdeckhaube nach Anspruch 1, dadurch gekennzeichnet, daß die Haltevorrichtung ein Rührgerät ist, und daß eine vertikale Antriebswelle (12) für ein Rührwerkzeug (14) durch das Absaugrohr (16) und das Abdeckteil (18) verläuft.

3. Abdeckhaube nach Anspruch 2, dadurch gekennzeichnet, daß das Rührgerät im wesentlichen aus einem Ständer (10) und einem daran angeordneten Ausleger (11) für die Antriebswelle (12) besteht, wobei das Absaugrohr (16) am Ausleger (11) fixiert und der Ausleger (11) vorzugsweise in vertikaler Richtung verfahrbar ausgebildet ist.

4. Abdeckhaube nach einem der vorhergehenden Ansprüche, dadurch gekennzeichnet, daß das Absaugrohr (16) über ein Ringlager (17) mit dem Abdeckteil (18) verbunden ist und/oder daß das Abdeckteil (18) über ein Ringlager (22) oder eine andere drehbare Schwenkführung mit dem Verschlußteil (23) verbunden ist, wobei die beiden Ringlager (17, 22) für das Abdeckteil (18) und das Verschlußteil (23) insbesondere konzentrisch zum Absaugrohr (16) angeordnet sind.

5. Abdeckhaube nach einem der vorhergehenden Ansprüche, dadurch gekennzeichnet, daß das Abdeckteil (18) an seiner Unterseite am radial äußeren Endbereich mit wenigstens einer Absaugöffnung (27) versehen ist, die über wenigstens einen Kanal (26) mit dem Innenraum des im übrigen zur Unterseite des Abdeckteils (18) hin im wesentlichen abgeschlossenen Absaugrohrs (16) verbunden ist, wobei der Kanal (26) durch den Zwischenbereich einer doppelten Wandung des Abdeckteils (18) gebildet wird.

6. Abdeckhaube nach Anspruch 5, dadurch gekennzeichnet, daß die untere Wandung (25) der doppelten Wandung zu einer vom radial äußeren Rand der oberen Wandung (18) aus sich nach unten erstreckenden Vertikalwandung (20) oder zum Abdeckvorhang hin einen Absaugschlitz als Absaugöffnung (27) bildet, der insbesondere am von der segmentartigen Öffnung (19) abgewandten Bereich des Abdeckteils (18) verbreitert ist.

7. Abdeckhaube nach Anspruch 5 oder 6, dadurch gekennzeichnet, daß die untere Wandung (25) der doppelten Wandung abnehmbar und/oder auswechselbar ausgebildet ist.

8. Abdeckhaube nach einem der vorhergehenden Ansprüche, dadurch gekennzeichnet, daß das Abdeckteil (18) an seiner Unterseite mit einem im wesentlichen koaxial zum Absaugrohr (16) angeordneten und dessen am Abdeckteil (18) mündende Öffnung im wesentlichen verschließenden rohrartigen Gehäuse (28) versehen ist.

9. Abdeckhaube nach Anspruch 8, dadurch gekennzeichnet, daß eine vertikale Ringwandung (29) des Gehäuses (28) von einer äußeren Wandung (30) umgeben ist, wobei sich die äußere Wandung (30) nur über einen Teilbereich des Umfangs der Ringwandung (29) erstreckt, und daß der Zwischenraum (31) zwischen der Ringwandung (29) und der äußeren Wandung (30) als Absaugbereich mit vertikalen Absaugschlitzen ausgebildet ist, der mit dem Absaugrohr (16) verbunden ist, wobei sich die äußere Wandung (30) insbesondere bis an den Bereich der segmentartigen Öffnung (19) des Abdeckteils (18) erstreckt.

10. Abdeckhaube nach Anspruch 8 oder 9, dadurch gekennzeichnet, daß eine im wesentlichen horizontale untere Wandung (32, 36) des Gehäuses (28) eine Durchgangsöffnung für eine vertikale Antriebswelle (12) eines Rührwerkzeugs (14) besitzt.

11. Abdeckhaube nach Anspruch 10, dadurch gekennzeichnet, daß der Bereich zwischen den unteren Endkanten der Ringwandung (29) und der äußeren Wandung (30) durch eine Wandung verschlossen ist oder daß sich die untere Wandung (32, 36) des Gehäuses (28) bis zur äußeren Wandung erstreckt.

12. Abdeckhaube nach Anspruch 10 oder 11, dadurch gekennzeichnet, daß die untere Wandung (32) des Gehäuses (28) im wesentlichen dichtend an der vertikalen Antriebswelle anliegt und/oder daß die untere Wandung (36) des Gehäuses (28) Absaugöffnungen (37) aufweist, deren Größe insbesondere verstellbar ausgebildet ist.

13. Abdeckhaube nach einem der vorhergehenden Ansprüche, dadurch gekennzeichnet, daß an den Absauganschluß (33) am Absaugrohr (16) ein flexibler Absaugschlauch (34) oder ein sich radial außerhalb des Abdeckteils (18) abgewinkelt nach unten erstreckendes Absaugrohr (39) angeschlossen ist, dessen vertikaler Teilbereich (42) zusammen mit einem vertikalen Teilbereich (41) einen teleskopartig in seiner Länge veränderbaren Verbindungsbereich bildet.

## Claims

1. Hood for covering containers, in particular open at the top, and for the extraction of gaseous, vaporous, aerosol and/or dusty emissions during a manual or mechanical activity which generates such emissions, with a plate-like cover section which may be positioned above the container opening or the unit to be exhausted and which overlaps the latter essentially horizontally, and which has a segment-like opening, with a segment-like sealing part covering the segment-like opening in the closed state and so designed that it may be swivelled away from the opening, with a cover curtain arranged on the outer edge of the cover section and of the sealing part and extending mainly downwards, and with an extraction connection connectable to an extraction unit, characterized in that the cover section (18) is mounted so as to be pivotable around a vertical axis, on a central extraction pipe (16) which extends upwards from the cover section (18) and is held there by a retaining fixture (11), that one or more passages (27; 37) are provided between the inside of the extraction pipe (16) and the area below the cover section (18), and that the extraction connection (33) is located on the extraction pipe (16).

2. Cover according to claim 1, characterized in that the retaining fixture is an agitator, and that a vertical drive shaft (12) for an impeller (14) runs through the extraction pipe (16) and the cover section (18).

3. Cover according to claim 2, characterized in that the agitator is comprised essentially of a column (10) and a radial arm (11) mounted thereon for the drive shaft (12), wherein the extraction pipe (16) is fixed to the radial arm (11) which is preferably capable of vertical movement.

4. Cover according to any of the preceding claims, characterized in that the extraction pipe (16) is connected to the cover section (18) via a ring bearing (17) and/or that the cover section (18) is connected to the sealing part (23) by a ring bearing (22) or another rotatable swivel guide, wherein the two ring bearings (17, 22) for the cover section (18) and the sealing part (23) are located in particular concentrically to the extraction pipe (16).

5. Cover according to any of the preceding claims, characterized in that the cover section (18) is provided on the radially outer end part of its underside with one or more extraction openings (27) connected by at least one passage (26) to the interior of the extraction pipe (16) which in other respects is mainly sealed towards the underside of the cover section (18), while the passage (26) is formed by the intermediate area of a double wall of the cover section (18).

6. Cover according to claim 5, characterized in that the lower wall (25) of the double wall forms a vertical wall (20) extending down from the radially outer edge of the upper wall (18) or, towards the cover curtain, an extraction channel as extraction opening (27), which is enlarged in particular at the part of the cover section (18) which faces away from the segment-like opening (19).

7. Cover according to claim 5 or 6, characterized in that the lower wail (25) of the double wall is removable and/or interchangeable.

8. Cover according to any of the preceding claims, characterized in that the underside of the cover section (18) is provided with a tubular casing (28) arranged essentially coaxially to the extraction pipe (16) and mainly sealing the port of the latter which leads into the cover section (18).

9. Cover according to claim 8, characterized in that a vertical circular wall (29) of the casing (28) is surrounded by an outer wall (30), wherein the outer wall (30) extends over only part of the circumference of the circular wall (29), and that the intermediate area (31) between the circular wall (29) and the outer wall (30) is designed as the extraction area with vertical extraction channels and connected to the extraction pipe (16), while the outer wall (30) extends in particular as far as the area of the segment-like opening (19) of the cover section (18).

10. Cover according to claim 8 or 9, characterized in that an essentially horizontal lower wall (32, 36) of the casing (28) has a through hole for a vertical drive shaft (12) of an impeller (14).

11. Cover according to claim 10, characterized in that the area between the lower end edges of the circular wall (29) and the outer wall (30) is closed by a wall or that the lower wall (32, 36) of the casing (28) extends as far as the outer wall.

12. Cover according to claim 10 or 11, characterized in that the lower wall (32) of the casing (28) is mainly in sealing contact with the vertical drive shaft and/or that the lower wall (36) of the housing (28) has extraction openings (37) which are in particular adjustable in size.

13. Cover according to any of the preceding claims, characterized in that a flexible extraction hose (34) or an extraction pipe (39) extending downwards and bent radially outside the cover section (18) is connected to the extraction connection (33) of the extraction pipe (16), and that its vertical sub-section (42) forms together with a vertical sub-section (41) a connection area telescopically variable in length.

## Revendications

1. Capot destiné au recouvrement en particulier de récipients ouverts vers le haut et à l'aspiration d'émissions de type gaz, vapeur, aérosol et/ou poussières au cours d'une activité manuelle ou mécanisée produisant ces émissions, avec une partie de couverture de type plaque pouvant être positionnée au-dessus de l'ouverture du récipient ou du dispositif à aspirer et saisissant celui-ci par le dessus d'une manière sensiblement horizontale, partie qui possède une ouverture de type segment, avec une partie de fermeture de type segment qui recouvre l'ouverture de type segment à l'état fermé et qui est montée pivotante depuis l'ouverture, avec une jupe de couverture s'étendant sensiblement vers le bas et placée sur le bord extérieur de la partie de couverture et de la partie de fermeture, et avec un raccord d'aspiration pouvant être raccordé à un dispositif d'aspiration, caractérisé en ce que la partie de couverture (18) est montée sur un tube d'aspiration central (16) de manière rotative autour d'un axe vertical, tube qui s'étend vers le haut depuis la partie de couverture (18) et y est fixé à un dispositif de maintien (11), en ce qu'au moins un passage (27 ; 37) est prévu entre l'intérieur du tube d'aspiration (16) et la zone située au-dessous de la partie de fermeture (18), et en ce que le raccord d'aspiration (33) est placé sur le tube d'aspiration (16).

2. Capot selon la revendication 1, caractérisé en ce que le dispositif de maintien est un agitateur et en ce qu'un arbre d'entraînement vertical (12) pour un outil d'agitation (14) passe à travers le tube d'aspiration (16) et la partie de couverture (18).

3. Capot selon la revendication 2, caractérisé en ce que l'agitateur se compose pour l'essentiel d'un montant (10) et d'un bras (11) fixé à lui pour l'arbre d'entraînement (12), le tube d'aspiration (16) étant fixé au bras (11) et le bras (11) étant monté de préférence mobile dans la direction verticale.

4. Capot selon l'une des revendications précédentes, caractérisé en ce que le tube d'aspiration (16) est relié à la partie de couverture (18) par l'intermédiaire d'un palier annulaire (17) et/ou en ce que la partie de couverture (18) est reliée à la partie de fermeture (23) par l'intermédiaire d'un palier annulaire (22) ou d'un autre guidage pivotant rotatif, les deux paliers annulaires (17, 22) pour la partie de couverture (18) et la partie de fermeture (23) étant disposés en particulier d'une manière concentrique au tube d'aspiration (16).

5. Capot selon l'une des revendications précédentes, caractérisé en ce que la partie de couverture (18) est pourvue sur sa face inférieure, au niveau de son extrémité extérieure radiale, d'au moins une ouverture d'aspiration (27), laquelle est reliée par au moins un canal (26) à l'intérieur du tube d'aspiration (16), lequel est en outre essentiellement fermé en direction de la face inférieure de la partie de couverture (18), le canal (26) étant formé par la zone intermédiaire d'une double paroi de la partie de couverture (18).

6. Capot selon la revendication 5, caractérisé en ce que la paroi inférieure (25) de la double paroi forme, en tant qu'ouverture d'aspiration (27), une fente d'aspiration en direction de la jupe de couverture ou d'une paroi verticale (20) s'étendant vers le bas depuis le bord extérieur radial de la paroi supérieure (18), ouverture qui est en particulier élargie dans la zone de la partie de couverture (18) qui est opposée à l'ouverture (19) de type segment.

7. Capot selon la revendication 5 ou 6, caractérisé en ce que la paroi inférieure (25) de la double paroi est prévue amovible et/ou interchangeable.

8. Capot selon l'une des revendications précédentes, caractérisé en ce que la partie de couverture (18) est munie sur sa face inférieure d'un boîtier tubulaire (28) disposé de façon sensiblement coaxiale au tube d'aspiration (16) et fermant pour l'essentiel l'ouverture de celui-ci qui débouche sur la partie de couverture (18).

9. Capot selon la revendication 8, caractérisé en ce qu'une paroi annulaire verticale (29) du boîtier (28) est entourée d'une paroi extérieure (30), la paroi extérieure (30) ne s'étendant que sur une partie de la circonférence de la paroi annulaire (29), et en ce que l'interstice (31) entre la paroi annulaire (29) et la paroi extérieure (30) est conformé en zone d'aspiration avec des fentes d'aspiration verticales, zone qui est reliée au tube d'aspiration (16), la paroi extérieure (30) s'étendant en particulier jusque dans la zone de l'ouverture de type segment (19) de la partie de couverture (18).

10. Capot selon la revendication 8 ou 9, caractérisé en ce qu'une paroi (32, 36) sensiblement horizontale du boîtier (28) possède un passage pour un arbre d'entraînement vertical (12) d'un outil d'agitation (14).

11. Capot selon la revendication 10, caractérisé en ce que la zone comprise entre les bords d'extrémité inférieurs de la paroi annulaire (29) et de la paroi extérieure (30) est fermée par une paroi, ou en ce que la paroi inférieure (32, 36) du boîtier (28) s'étend jusqu'à la paroi extérieure.

12. Capot selon la revendication 10 ou 11, caractérisé en ce que la paroi inférieure (32) du boîtier (28) s'applique d'une manière sensiblement étanche contre l'arbre d'entraînement vertical et/ou en ce que la paroi inférieure (36) du boîtier (28) présente des ouvertures d'aspiration (37) dont la taille est prévue en particulier réglable.

13. Capot selon l'une des revendications précédentes, caractérisé en ce qu'au raccord d'aspiration (33) présent sur le tube d'aspiration (16) est raccordé un tuyau d'aspiration souple (34) ou un tube d'aspiration (39) s'étendant vers le bas suivant un coude à l'extérieur radialement de la partie de couverture (18), dont la partie verticale (42) forme avec une partie verticale (41) une zone de liaison de longueur réglable de manière télescopique.
